# EUROPÄISCHE PATENTSCHRIFT

(11) **EP 1 933 037 B1**
(45) Veröffentlichungstag und Bekanntmachung des Hinweises auf die Patenterteilung: **05.09.2018**
(21) Anmeldenummer: 07022563.6
(22) Anmeldetag: 21.11.2007
(51) Int. Cl.: F04D 17/16, F04D 19/04, F04D 29/60

(54) **Anordnung mit Vakuumpumpe**
Vacuum pump mounting system
Dispositif de montage pour pompe à vide

(30) Priorität: 13.12.2006 DE 102006058672
(43) Veröffentlichungstag der Anmeldung: 18.06.2008
(73) Patentinhaber: PFEIFFER VACUUM GMBH, 35614 Asslar (DE)
(72) Erfinder: Mädler, Matthias, 35759 Driedorf (DE); Fahrenbach, Peter, 35619 Braunfels (DE)
(74) Vertreter: Manitz Finsterwald Patentanwälte PartmbB

(56) Entgegenhaltungen:
- EP-A1- 1 314 892
- EP-A2- 1 341 291
- JP-A- S61 294 191
- JP-A- 2004 143 999
- US-A1- 2005 029 417
- US-A1- 2006 024 184
- US-B1- 6 485 254

## Beschreibung

Die Erfindung betrifft eine Anordnung mit einer Vakuumkammer, welche einen Kammerflansch aufweist, und einer Vakuumpumpe, welche einen in einem Rotorgehäuse angeordneten, schnelldrehenden Rotor und einen Pumpenflansch aufweist.

Vakuumpumpen mit schnelldrehenden Rotoren, beispielsweise Turbomolekularpumpen, speichern aufgrund der hohen Drehfrequenz des Rotors in diesem hohe Energien. Bei einem so genannten Rotor-Stator-Crash kommt es zu einem Kontakt von Rotor und Stator. Dabei werden diese hohen Energien über Pumpenbauteile wie z. B. Pumpenflansch in Form eines Drehmomentes abgegeben. Das Verdrehen der Pumpe bei einem solchen Rotor-Stator Crash muss vermieden werden, da dabei eine Verletzungsgefahr für Personen entsteht und eine Beschädigung der Anlage zu erwarten ist. In Folge dieser Verdrehung der Pumpe kann es außerdem zum Leckschlagen oder Abreißen der Pumpe kommen. In der Prozesstechnik werden zum Teil toxische Gase gepumpt, was dann zu einer Kontamination der Umgebung führt. Bei einem Leckschlagen der Anlage wird auch der laufende Prozess des Anwenders so stark beeinflusst, dass er in der Regel abgebrochen werden muss. Dadurch fallen Kosten an, die bei großen Prozessen, beispielsweise in der Halbleiterindustrie, sehr hohe Beträge erreichen können.

Die Vakuumpumpen werden mit dem Hochvakuumflansch an Rohrbauteile, Schieber oder direkt an den Rezipienten montiert. Insbesondere bei der Montage an einem Schieber besteht im Falle eines plötzlichen Blockierens die Gefahr einer Verdrehung oder Leckage des Schiebers. Auch sind die Flansche der Rezipienten und auch Rohrbauteile in der Regel nicht in der Lage, die hohe Momente aufzunehmen.

Zum Teil können Vakuumpumpen zusätzlich zum Flansch auch am Boden befestigt werden, was aufgrund von nicht-fluchtenden Befestigungspunkten zu einer Verspannung der Pumpe oder des Schiebers führen kann, so dass ein störungsfreier Betrieb nicht sichergestellt ist.

Aus der US 2006/024184 A1 ist eine Anordnung mit einer Vakuumkammer und einer Vakuumpumpe gemäß dem Oberbegriff des Anspruchs 1 bekannt.

In der JP 2004143999 A ist eine ähnliche Anordnung beschrieben.

Die US 2005/029417 A1 beschreibt eine Anordnung mit Vakuumkammer und Vakuumpumpe, deren Verbindung über Befestigungsklammern mit Zähnen abgesichert ist.

In der US 6 485 254 B1 ist eine ähnliche Absicherung einer solchen Verbindung beschrieben.

Ferner beschreibt die EP 1 341 291 A1 eine Anordnung mit Vakuumkammer und Vakuumpumpe, bei welcher die Verbindungsflächen zwischen Vakuumkammer und Vakuumpumpe eine erhöhte Reibungszahl aufweisen.

In der EP 1 314 892 A1 ist eine Tragstruktur für eine Vakuumpumpe beschrieben, auf die im Falle eines Rotorcrashs Drehmoment übertragen wird.

Aufgabe der Erfindung ist es, eine Anordnung mit einer Vakuumpumpe mit schnelldrehendem Rotor vorzustellen, bei der im Falle eines Rotor-Stator-Crashes eine sichere Verbindung von Vakuumpumpe und Vakuumkammer gewährleistet ist.

Diese Aufgabe wird gelöst durch eine Anordnung mit den Merkmalen des ersten Anspruchs. Die abhängigen Ansprüche 2 bis 6 stellen vorteilhafte Weiterbildungen dar.
Kerngedanke der Erfindung ist, neben der Flanschverbindung zwischen Vakuumpumpe und Vakuumkammer durch drehmomentsichere Sicherungsmittel eine weitere Verbindung vorzusehen, über die eine sichere Ableitung der bei einem Rotor-Stator-Crash auftretenden Drehmomente stattfindet. Dabei greifen die Sicherungsmittel am Rotorgehäuse an, wodurch die Nachteile der Bodenbefestigung vermieden werden. Die Drehmomente werden stattdessen direkt am Ort der Entstehung aufgenommen. Zwischen Vakuumpumpe und Vakuumkammer ist ein Zwischenbauteil angeordnet, beispielsweise ein Ventilbauteil. Es wird auch das Bedürfnis bestehen, vorhandene Anlagen umrüsten zu können. Für diese Fälle ist es sinnvoll, eine drehmomentsichere Flanschverbindung zwischen Vakuumpumpe und Zwischenbauteil zu schaffen und die drehmomentsicheren Sicherungsmittel mit dem Zwischenbauteil zu verbinden.
Wenn das Zwischenbauteil Funktionen übernimmt, indem es beispielsweise mit einem Schieber ausgestattet ist, sind die Verspannungen durch Bodenbefestigungen noch kritischer, weil sie zu einer Fehlfunktion führen können, die beispielsweise auf dem Verklemmen des Schiebers im verspannten Gehäuse beruht. Dies wird durch Anwendung der Erfindung vermieden.
Eine Weiterbildung der Erfindung bezieht sich auf die Gestaltung des Befestigungspunktes des drehmomentsicheren Mittels an der Vakuumpumpe oder dem Zwischenbauteil. Eine einfach herzustellende und mechanisch sehr stabile Lösung ist es, an Vakuumpumpe oder Zwischenbauteil vorzugsweise einen Ring vorzusehen, der einstückig ausgebildet ist.

Erfindungsgemäß umfasst die Drehmomentsenke eine Tragstruktur der Vakuumkammer. Diese eignet sich aufgrund ihrer Maße und für die Hebel maßgeblichen Abmessungen sehr gut, hohe Drehmomente aufzunehmen.

Anhand von Ausführungsbeispielen soll die Erfindung näher erläutert werden. Es zeigen:
Fig. 1: Anordnung mit Vakuumkammer und Vakuumpumpe.
Fig. 2: Anordnung mit Vakuumkammer, Vakuumpumpe und Zwischenbauteil.
Fig. 3: Anordnung mit Vakuumkammer, Vakuumpumpe, Zwischenbauteil und Schieberventil.
Fig. 4: Schnitt durch den Flanschbereich einer Anordnung mit Vakuumkammer und Vakuumpumpe.

In den nachfolgenden Abbildungen bezeichnen gleiche Ziffern gleiche Teile.

Ein erstes, nicht beanspruchtes Ausführungsbeispiel zeigt Fig. 1 . Auf einer Tragstruktur 9 ist eine Vakuumkammer 1 montiert, welche einen Kammerflansch 3 aufweist.

Vakuumkammer und Tragstruktur sind miteinander verbunden, beispielsweise durch Verschraubungen oder Schweißnähte. Die Tragstruktur steht auf einem Boden 8, beispielsweise dem Boden einer Fabrikhalle, eines Labors oder dergleichen. Sie kann am Boden befestigt sein. Eine Vakuumpumpe 2 weist einen Pumpenflansch 4 auf, welcher lösbar mit dem Kammerflansch verbunden ist. Diese Verbindung wird durch geeignete, im Stand der Technik bekannte Mittel wie Schrauben oder Klammem geschaffen. Diese Mittel sind in den Abbildungen durch senkrechte Striche im Bereiche der Flansche symbolisiert. Die Vakuumpumpe besitzt ein Pumpenunterteil 6, in welchem Lager, Antrieb und dergleichen untergebracht sind, und ein Rotorgehäuse 5, welches einen schnelldrehenden Rotor umgibt. Dieser Rotor ist in den Abbildungen durch eine senkrechte Linie mit vier Querlinien symbolisiert. Das Rotorgehäuse weist einen einstückig mit ihm ausgeführten Ring 11 auf, der durch geeignete Mittel, beispielsweise Schrauben 7, mit einem Querträger 10 der Tragstruktur verbunden ist. In dieser Ausführung umfasst das drehmomentsichere Sicherungsmittel den Querträger 10, die Schrauben 7 und den Ring 11. Im Falle eines Rotor-Stator-Crashes wird das auftretende Drehmoment nicht mehr alleine über Kammerflansch und Pumpenflansch abgeführt, sondern zum Großteil über das drehmomentsichere Sicherungsmittel an die Tragstruktur abgegeben. Hierdurch kann ein Abreißen oder Undichtwerden der Flanschverbindung durch Verdrehung der Vakuumpumpe gegenüber der Vakuumkammer wirksam verhindert werden. Günstig sind dabei die größeren Hebel, die das Sicherungsmittel gegenüber dem Kammerflansch aufweisen. Diese Hebel sind durch die Radien von Flansch bzw. Sicherungsmittel bestimmt. Die Tragstruktur wirkt als Drehmomentsenke, da das Drehmoment von ihr aufgenommen wird, ohne dass es zu Schäden an Vakuumkammer, Vakuumpumpe und insbesondere deren Verbindung kommt.

Durch die nachstehend beschriebene Erfindung ist es möglich, Vakuumpumpen mit mehr gespeicherter Rotorenergie in dieser Anordnung einzusetzen. Im Stand der Technik begrenzt der Kammerflansch das maximal zu verkraftende Drehmoment und damit Rotorgröße und Drehzahl. Diese Grenze kann durch die Erfindung überschritten werden.

Eine Ausführungsform der Erfindung zeigt Fig. 2. Zwischen Vakuumpumpe und Vakuumkammer ist ein Zwischenbauteil 12 angeordnet, welches einen Ring 11' aufweist, der mit dem Querträger 10 der Tragstruktur 9 verbunden ist. Hierbei muss die Verbindung der Flansche von Zwischenbauteil und Vakuumpumpe so ausgeführt sein, dass sie die im Falle eines Rotor-Stator-Crashes auftretenden Drehmomente übertragen kann. Dies ist leichter zu gewährleisten als den Kammerflansch entsprechend auszulegen, da Zwischenbauteil und Vakuumpumpe vom Hersteller der Vakuumpumpe gebaut werden können, welcher die auftretenden Drehmomente berechnen oder experimentell ermitteln kann. Über den Ring 11' und den Querträger, die als drehmomentsicheres Sicherungsmittel dienen, wird das Drehmoment an die als Drehmomentsenke wirkende Tragstruktur abgegeben.

Eine Weiterbildung der Erfindung zeigt Fig. 3. Sie ist gegenüber der Fig. 2 derart geändert, dass zwischen Zwischenbauteil 12 und Vakuumkammer ein weiteres Element angeordnet ist. Im Beispiel ist das ein Schieberventil 37, welches in der Zeichnung durch ein entsprechendes Symbol der Vakuumtechnik gekennzeichnet ist. Dieses Schieberventil ermöglicht es, die Gasverbindung zwischen Vakuumpumpe und Vakuumkammer zu trennen. In diesem Beispiel weist wiederum das Zwischenbauteil einen Ring 11' ab, der mit der Drehmomentsenke verbunden ist. Dieser Aufbau erlaubt es, ein Schieberventil einzusetzen, welches an sich mechanisch nicht stark genug ausgelegt ist, um die Drehmomente aufzunehmen. Die Drehmomentableitung auf die Drehmomentsenke erfolgt über das zwischen Schieberventil und Vakuumpumpe angeordnete Zwischenbauteil. Das zwischen Vakuumkammer und Zwischenbauteil angeordnete Element kann in einer vorteilhaften Weiterbildung auch ein Dämpfungskörper sein. Diese weisen aufgrund ihrer entkoppelnden Struktur nur eine geringe mechanische Stabilität auf.

In einer nicht abgebildeten Weiterbildung sind Schieberventil 37 und Zwischenbauteil 12 einstückig ausgeführt.

Ein Vorteil der Ausführungsformen nach den Fig. 2 und Fig. 3 ist, dass bestehende Anlagen auch nachträglich noch sicher ausgeführt werden können. Sollte die Sicherheit gegenüber einem Rotor-Stator-Crash beim Bau der Vakuumkammer vernachlässigt worden sein, kann durch das Zwischenbauteil und die Kopplung über ein drehmomentsicheres Sicherungsmittel an eine Drehmomentsenke die Anlage nachträglich gesichert werden.

Fig. 4 zeigt eine nicht beanspruchte Alternative für die Gestaltung der drehmomentsicheren Sicherungsmittel auf. Gezeigt ist in dieser Abbildung ein Schnitt durch einen Teil der Anordnung, die hier Vakuumpumpe und Vakuumkammer aufweist. Die gezeigte Ausführungsform der Sicherungsmittel kann natürlich auch auf die Weiterbildungen nach den Fig. 2 und Fig. 3 angewendet werden. Gezeigt sind die Rotorscheiben 30, welche Bestandteil des Rotors sind und die diesen gegenüberstehenden Statorscheiben 31 . Die Statorscheiben werden durch Distanzringe 32 derart auf axialem Abstand gehalten, dass zwischen den Statorscheiben die Rotorscheiben frei und ohne Berührung drehen können. Bei einem Rotor-Stator-Crash gelangen diese Scheiben derart in Berührung, dass die Drehung des Rotors gestoppt wird. Die Berührung kann beispielsweise durch ein unplanmäßiges Einbringen eines Fremdkörpers in die Vakuumpumpe zu Stande kommen. Durch das Stoppen werden die Scheiben meist sehr stark verformt, wodurch bereits ein Teil der Rotationsenergie umgesetzt wird. Der Rest wird an das Rotorgehäuse 5 abgegeben. Die Vakuumpumpe weist einen Pumpenflansch 4 auf, der mit dem Kammerflansch 3 durch an sich bekannte Klammerschrauben 33 lösbar verbunden ist. Das Rotorgehäuse weist einen Ring 11 auf, der es wenigstens auf einem Teil des Umfangs umgibt. Eine Schraube 36 stellt eine kraftschlüssige Verbindung zu einer Stütze 34 her, die mit einer Schweißnaht 35 an der Vakuumkammer angebracht ist. Auch diese Verbindung kann durch eine Schraubverbindung hergestellt werden. Die drehmomentsicheren Sicherungsmittel umfassen in diesem Beispiel die Stütze 34, die Schraube 36 und den Ring 11. Die Vakuumkammer wirkt in diesem Beispiel als Drehmomentsenke.

## Patentansprüche

1. Anordnung mit einer Vakuumkammer (1), welche einen Kammerflansch (3) aufweist, und einer Vakuumpumpe (2), welche einen in einem Rotorgehäuse (5) angeordneten, schnelldrehenden Rotor und einen Pumpenflansch (4) aufweist,
wobei die Anordnung eine Tragstruktur (9), welche die Vakuumkammer (1) trägt, aufweist,
wobei die Anordnung ein drehmomentsicheres Sicherungsmittel aufweist, welches das Rotorgehäuse (5) mit einer Drehmomentsenke verbindet, wobei die Anordnung ein zwischen dem Pumpenflansch (4) und dem Kammerflansch (3) angeordnetes Zwischenbauteil (12) aufweist,
**dadurch gekennzeichnet, dass**
das Zwischenbauteil mit der Tragstruktur verbunden ist.

2. Anordnung nach Anspruch 1,
**dadurch gekennzeichnet, dass** das drehmomentsichere Sicherungsmittel einen das Zwischenbauteil (12) umgebenden Ring (11') umfasst.

3. Anordnung nach Anspruch 2,
**dadurch gekennzeichnet,**
**dass** der Ring (11') und das Zwischenbauteil (12) einstückig ausgeführt sind.

4. Anordnung nach einem der vorhergehenden Ansprüche,
**dadurch gekennzeichnet,**
**dass** eine Flanschverbindung zwischen Vakuumpumpe (2) und Zwischenbauteil (12) drehmomentsicher ausgeführt ist.

5. Anordnung nach einem der vorhergehenden Ansprüche,
**dadurch gekennzeichnet,**
**dass** die Vakuumkammer (1) die Drehmomentsenke beinhaltet.

6. Anordnung nach einem der vorhergehenden Ansprüche,
**dadurch gekennzeichnet,**
**dass** das Zwischenbauteil (12) Mittel (37) zum Sperren des Gasflusses zwischen seinen Verbindungsflanschen aufweist.

## Claims

1. An arrangement comprising a vacuum chamber (1) which has a chamber flange (3); and a vacuum pump (2) which has a fast-rotating rotor arranged in a rotor housing (5) and a pump flange (4),
wherein the arrangement has a support structure (9) which supports the vacuum chamber (1);
wherein the arrangement has a torque-resistant securing means which connects the rotor housing (5) to a torque sink; and
wherein the arrangement has an intermediate component (12) arranged between the pump flange (4) and the chamber flange (3), **characterized in that**
the intermediate component is connected to the support structure.

2. An arrangement in accordance with claim 1,
**characterized in that**
the torque-resistant securing means comprises a ring (11') surrounding the intermediate component (12).

3. An arrangement in accordance with claim 2,
**characterized in that**
the ring (11') and the intermediate component (12) are formed in one piece.

4. An arrangement in accordance with any one of the preceding claims,
**characterized in that**
a flange connection between the vacuum pump (2) and the intermediate component (12) is configured as torque resistant.

5. An arrangement in accordance with any one of the preceding claims,
**characterized in that**
the vacuum chamber (1) includes the torque sink.

6. An arrangement in accordance with any one of the preceding claims,
**characterized in that**
the intermediate component (12) has means (37) for blocking the gas flow between its connection flanges.

## Revendications

1. Agencement comportant une chambre à vide (1) qui comprend une bride de chambre (3), et une pompe à vide (2) qui comprend un rotor tournant rapidement et agencé dans un boîtier de rotor (5) et une bride de pompe (4), dans lequel
l'agencement comprend une structure porteuse (9) qui porte la chambre à vide (1),
l'agencement comprend un moyen de blocage dissipant un couple de rotation, qui relie le boîtier de rotor (5) à un moyen de dissipation de couple de rotation,
dans lequel
l'agencement comprend un composant intermédiaire (12) agencé entre la bride de pompe (4) et la bride de chambre (3),
**caractérisé en ce que**
le composant intermédiaire est relié à la structure porteuse.

2. Agencement selon la revendication 1,
**caractérisé en ce que**
le moyen de blocage dissipant un couple de rotation comprend un anneau (11') entourant le composant intermédiaire (12).

3. Agencement selon la revendication 2,
**caractérisé en ce que**
l'anneau (11') et le composant intermédiaire (12) sont réalisés d'un seul tenant.

4. Agencement selon l'une des revendications précédentes,
**caractérisé en ce que**
une liaison à brides entre la pompe à vide (2) et le composant intermédiaire (12) est réalisée de manière à dissiper un couple de rotation.

5. Agencement selon l'une des revendications précédentes,
**caractérisé en ce que**
la chambre à vide (1) contient le moyen de dissipation de couple de rotation.

6. Agencement selon l'une des revendications précédentes,
**caractérisé en ce que**
le composant intermédiaire (12) comprend des moyens (37) pour obturer le flux de gaz entre ses brides de liaison.
